# FASCICULE DE BREVET EUROPEEN

(11) **EP 0 161 174 B1**
(45) Date de publication et mention de la délivrance du brevet: **09.11.1988**
(21) Numéro de dépôt: 85400729.1
(22) Date de dépôt: 12.04.1985
(51) Int. Cl.: H01F 15/16

(54) **Procédé de compensation thermique d'un circuit magnétique**
Verfahren zum thermischen Ausgleichen eines magnetischen Kreises
Method for the thermal compensation of a magnetic circuit

(30) Priorité: 20.04.1984 FR 8406284
(43) Date de publication de la demande: 13.11.1985
(73) Titulaire: JEUMONT-SCHNEIDER Société anonyme dite:, F-92811 Puteaux Cedex (FR)
(72) Inventeur: Guillaumin, Jacques, F-93260 Les Lilas (FR)
(74) Mandataire: Weinmiller, Jürgen

(56) Documents cités:
- FR-A- 2 025 984
- FR-A- 2 422 930

## Description

La présente invention concerne un procédé de compensation thermique d'un circuit magnétique dont les pertes augmentent en fonction de la température ambiante.

Un tel procédé peut être avantageusement utilisé dans le dispositif détecteur de masses métalliques comportant des moyens de sécurité décrit dans le brevet français 2469722. Ce dispositif, notamment utilisé pour détecter le passage des roues d'un wagon, comprend un circuit oscillant série à entrefer ouvert vers la zone de détection constituant un capteur, un oscillateur relié au circuit oscillant et un circuit d'exploitation du coefficient de surtension du circuit oscillant. Ce circuit oscillant comporte des bobines en fils de cuivre. Le fonctionnement d'un tel dispositif repose sur le fait que lorsqu'une masse métallique se trouve à proximité de l'entrefer, le coefficient de surtension du circuit oscillant diminue. Cette diminution indique la présence de la masse métallique. Pour augmenter la sensibilité du détecteur, il est souhaitable, lorsqu'aucune masse métallique n'est proche du circuit, que les pertes dues aux courants de Foucault soient très faibles, donc que le coefficient de surtension du circuit oscillant soit élevé. Or on constate que lorsque la température ambiante augmente, les pertes, dues notamment à l'augmentation de la résistance du cuivre constituant les bobines, augmentent ; ceci entraîne une diminution du coefficient de surtension qui altère le niveau de surtension du détecteur.

Le but de la présente invention est d'obvier à ces inconvénients et pour ce faire elle a pour objet un procédé de compensation thermique d'un circuit magnétique.

De l'art antérieur il est déjà connu de compenser thermiquement un circuit magnétique.

Le document FR-A-2 025 984 décrit un transformateur de retour de balayage, dans lequel une , plaquette en ferrite sensible à la température est intercalée dans l'entrefer, cette plaquette perdant son ferro-magnétisme et devenant paramagnétique à une température déterminée, dans le but d'éviter de recourir à un transformateur à un grand nombre de spires et sans le faire fonctionner près de son point de saturation, tout en stabilisant bien la haute tension.

Le document FR-A-2 422 930 décrit un appareil de mesure de distance à amplificateur à circuit de réaction, comprenant une bobine de détection à l'intérieur de laquelle sont disposées des tiges magnétiques à perméabilité élevée, les unes à caractéristique de température positive, les autres à caractéristique de température négative, de façon que les variations de la perméabilité en fonction de la température soient pratiquement nulles.

La présente invention a plus particulièrement pour objet un procédé de compensation thermique d'un circuit oscillant série formé par un générateur de courant alternatif, un condensateur et une inductance, caractérisé en ce que l'inductance est formée par deux enroulements dont chacun est bobiné autour d'une extrémité d'un noyau magnétique, et en ce que l'on dispose à proximité de l'une des extrémités du noyau magnétique une pastille d'un matériau dont la perméabilité magnétique est une fonction décroissante de la température et le point de Curie sensiblement égal à la valeur maximale éventuelle de la température ambiante, de façon telle que la diminution des pertes par courant de Foucault due à la variation de la perméabilité de la pastille compense l'augmentation de ces pertes due à la variation de la température des enroulements.

De préférence, le matériau constituant la pastille est choisi dans le groupe comprenant le fer doux et le ferro-nickel et a un point de Curie de l'ordre de 40° à 50 °C.

La présente invention sera mieux comprise et d'autres buts, avantages et caractéristiques de celle-ci apparaîtront plus clairement à la lecture de la description qui suit d'un mode de réalisation de l'invention, description à laquelle un dessin est annexé.

La figure unique représente schématiquement un capteur constitué d'un circuit oscillant à entrefer ouvert, auquel est appliqué le procédé de compensation thermique.

En référence à cette figure, le circuit oscillant est constitué d'un condensateur 5 à faibles pertes et d'une inductance 3, 4 connectée en série avec le condensateur 5. L'inductance est constituée par deux enroulements identiques reliés en série et bobinés respectivement sur les deux branches d'un noyau magnétique en U 6 constituant un entrefer ouvert. Le circuit oscillant se ferme sur un générateur 2 de courant alternatif qui alimente le circuit.

Une pastille 1, constituée d'un matériau dont la perméabilité magnétique est une fonction décroissante de la température et le point de Curie sensiblement égal à la valeur maximale éventuelle de la température ambiante, est placée à proximité immédiate de l'inductance. Elle peut être rendue solidaire, par collage ou moulage de la résine d'imprégnation entourant l'un des enroulements de l'inductance, par exemple de l'enroulement 3. Cette pastille est placée dans le champ magnétique du capteur et étant conductrice, elle est donc le siège de courants de Foucault. Quand la température augmente, on se rapproche du point de Curie du matériau constituant la pastille, et la perméabilité de celui-ci diminue, ce qui entraîne la diminution des courants de Foucault et donc des pertes dans la pastille. Ceci compense l'augmentation des pertes due notamment à. l'augmentation de la résistance du cuivre des bobines. Il en résulte donc que lors d'une augmentation de la température ambiante, le coefficient de surtension du circuit oscillant ne varie pratiquement pas car la diminution de celui-ci due à la résistance du cuivre constituant les enroulements est compensée par une augmentation due à la diminution de la perméabilité du matériau constituant la pastille.

Ainsi ce procédé de compensation thermique permet de conserver un coefficient de surtension du circuit oscillant constant lors d'une augmentation de la température ambiante et par suite, le détecteur peut présenter en permanence une grande stabilité et une grande sensibilité.

D'autre part, ce procédé de compensation thermique est intéressant dans les dispositifs de sécurité car, la pastille pouvant être rendue solidaire du capteur, une élévation accidentelle du coefficient de surtension, due à la disparition de la pastille, ne peut se produire. Bien qu'un seul mode de réalisation de l'invention ait été décrit, il est évident que toute modification apportée par l'Homme de l'Art dans l'esprit de l'invention ne sortirait pas du cadre de la présente invention.

## Revendications

1. Procédé de compensation thermique d'un circuit oscillant série formé par un générateur de courant alternatif (2), un condensateur (5) et une inductance, caractérisé en ce que l'inductance est formée par deux enroulements (3, 4) dont chacun est bobiné autour d'une extrémité d'un noyau magnétique (6), et en ce que l'on dispose à proximité de l'une des extrémités du noyau magnétique une pastille (1) d'un matériau dont la perméabilité magnétique est une fonction décroissante de la température et le point de Curie sensiblement égal à la valeur maximale éventuelle de la température ambiante, de façon telle que la diminution des pertes par courant de Foucault due à la variation de la perméabilité de la pastille compense l'augmentation de ces pertes due à la variation de la température des enroulements.

2. Procédé selon la revendication 1, caractérisé en ce que le point de Curie du matériau de la pastille est compris entre 40 °C et 50 °C.

3. Procédé selon la revendication 2, caractérisé en ce que le matériau de la pastille est le fer doux ou le ferro-nickel.

## Claims

1. A thermal compensation method for a series oscillating circuit constituted by an alternating current generator (2), a capacitor (5) and an inductance, characterized in that the inductance is formed by two windings (3, 4), each being wound around an end of a magnetic core (6), and that close to one of the ends of the magnetic core a tablet (1) is placed, made of a material, of which the magnetic permeability is a decreasing function of temperature and of which the Curie point is substantially identical with the possible maximum value of the ambient temperature, so that the decrease of losses caused by eddy currents due to the variation of permeability of the tablet compensates the increase of these losses due to the variation of the temperature of the windings.

2. A method according to claim 1, characterized in that the Curie point of the material of the tablet is comprised between 40 °C and 50 °C.

3. A method according to claim 2, characterized in that the material of the tablet is soft iron or ferro nickel.

## Patentansprüche

1. Verfahren zur thermischen Kompensation eines Serienschwingkreises bestehend aus einer Wechselstromquelle (2), einem Kondensator (5) und einer Induktivität, dadurch gekennzeichnet, daß die Induktivität aus zwei Wicklungen (3, 4) gebildet ist, die jeweils um das Ende eines magnetischen Kerns (6) gewickelt sind, und daß in der Nähe eines der Enden des magnetischen Kerns eine Tablette (1) aus einem Material angeordnet ist, dessen magnetische Permeabilität eine abnehmende Funktion der Temperatur und dessen Curie-Punkt im wesentlichen gleich dem möglichen Maximalwert der Umgebungstemperatur ist, derart, daß die Verringerung der durch Permeabilitätsänderungen der Tablette verursachten Wirbelstromverluste die Vergrößerung der durch Temperaturänderungen der Wicklungen verursachten Verluste ausgleicht.

2. Verfahren nach Anspruch 1, dadurch gekennzeichnet, daß der Curie-Punkt des Tablettenmaterials zwischen 40 °C und 50 °C liegt.

3. Verfahren nach Anspruch 2, dadurch gekennzeichnet, daß das Tablettenmaterial aus Weicheisen oder Ferronickel besteht.
